# EUROPÄISCHE PATENTSCHRIFT

(11) **EP 2 778 280 B1**
(45) Veröffentlichungstag und Bekanntmachung des Hinweises auf die Patenterteilung: **22.06.2016**
(21) Anmeldenummer: 14159443.2
(22) Anmeldetag: 13.03.2014
(51) Int. Cl.: D06F 39/12, A47L 15/42, D06F 58/20

(54) **GEHÄUSE FÜR HAUSHALTSGERÄTE WIE BEISPIELSWEISE EINEN WÄSCHETROCKNER, EINE WASCHMASCHINE ODER DERGLEICHEN**
HOUSING FOR HOUSEHOLD DEVICES FOR EXAMPLE, A LAUNDRY DRYER, WASHING MACHINE OR THE LIKE
BOÎTIER POUR APPAREILS MÉNAGERS TELS QUE PAR EXEMPLE SÈCHE-LINGE, LAVE-LINGE, OU ANALOGUES

(30) Priorität: 13.03.2013 DE 102013102514
(43) Veröffentlichungstag der Anmeldung: 17.09.2014
(73) Patentinhaber: Miele & Cie. KG, 33332 Gütersloh (DE)
(72) Erfinder: Moll, Felix, 32657 Lemgo (DE); Bayard, Christian, 44869 Bochum (DE)

(56) Entgegenhaltungen:
- EP-A2- 1 533 413
- WO-A1-2012/062896
- KR-A- 20000 033 336

## Beschreibung

Gehäuse für Haushaltsgeräte wie beispielsweise einen Wäschetrockner, eine Waschmaschine oder dergleichen.

Die Erfindung betrifft ein Gehäuse für Haushaltsgeräte wie beispielsweise einen Wäschetrockner, eine Waschmaschine oder dergleichen, welches in seiner Grundbauform ein Bodenmodul, eine Vorderwand sowie mittels einer Traverse verbundene Seitenwände und eine Rückwand umfasst.

Aus dem Stand der Technik sind gemäß der DE 103 03 131, der DE 198 23 424 sowie der DE 38 13 462 Waschmaschinengehäuse bzw. Gehäuse für Haushaltsgeräte bekannt. Bei diesen aus dem Stand der Technik bekannten Gehäusen gibt es unterschiedliche Gehäusebauformen für die jeweilige Oberfläche oder Montageart, was eine frühe Variantenbildung beim Gehäuseaufbau erfordert.

Bei diesen aus dem Stand der Technik bekannten Gehäusebauformen ergibt sich der Nachteil, dass die von außen auf das Gerät wirkenden Lasten nicht passend verteilt werden, wobei die von außen sichtbaren Spaltbilder hierbei nicht eng und gleichmäßig ausgebildet sind. Zudem gestalten sich die vorgeschlagenen Gehäuseformen als montageunfreundlich und dies insbesondere was die Montage und die Fixierung der Rückwand betrifft.

Ein Gehäuse mit den eingangs genannten Merkmalen ist bei einer in der KR 102000033336 A beschriebenen Waschmaschine bekannt. Dort ist auch eine Öffnung der Rückwand sowie ein von außen zugängliches Fixierelement gezeigt, welches der Fixierung der Rückwand quer zur horizontalen und vertikalen Ausrichtung der Rückwand an den Seitenwänden dient.

Auch die EP 1 533 413 A2 zeigt ein Gehäuse einer Waschmaschine mit den eingangs genannten Merkmalen. Zum rahmenlosen Aufbau des Gehäuses wird die Rückwand mittels einer Öffnung an den Seitenwänden mit von außen zugänglichen Fixierelementen festgelegt, welche eine Fixierung der der Rückwand quer zur horizontalen und vertikalen Ausrichtung der Rückwand an den Seitenwänden bewirken.

Der Erfindung stellt sich somit das Problem ein Gehäuse für Haushaltsgeräte wie beispielsweise einen Wäschetrockner, eine Waschmaschine oder einen Geschirrspüler derart weiterzubilden, welches eine einfache Montage der Rückwand bereitstellen soll und das wirkende Lasten aufnehmen soll, wobei die von außen sichtbaren Spaltbilder möglichst eng und gleichmäßig ausgestaltet sein sollen. Dabei wird auch gefordert, dass eine einfache Fixierung der Lage der Rückwand und somit am Gerät dauerhaft gewährleistet wird, wobei nach der Demontage des Gerätes die vorherige sauber eingestellte Gehäuseform wieder einfach hergestellt werden kann. Dabei sollen die auf die Rückwand wirkenden Lasten auf möglichst kurzem Weg in das Gerät, d. h. hier ins Bodenmodul eingeleitet werden.

Erfindungsgemäß werden die Problemstellungen mit den Merkmalen des Anspruchs 1 gelöst, vorteilhafte Ausgestaltungen und Weiterbildungen der Erfindung ergeben sich aus den nachfolgenden Unteransprüchen.

Die mit der Erfindung erreichten Vorteile bestehen darin, dass in einfacher Weise das Vorderwandmodul an das Bodenmodul angesetzt und verschraubt wird. Nach dem Montieren der Trommel wird die Rückwand von hinten an das Bodenmodul montiert. Danach werden die Seitenwände. Nachdem das Gehäuse und somit auch die Rückwand ausgerichtet ist, wird eine Traverse zwischen die Seitenwände montiert, um das Gehäuse zu versteifen. Dann werden die Exzenter montiert und fixiert. Somit ergibt sich eine einfache fixierte Lagerung der Rückwand, die somit am Gerät dauerhaft gewährleistet ist. Auch kann nach der Demontage des Gerätes durch den Kundendienst die vorherige sauber eingestellte Gehäuseform wieder einfach hergestellt werden.

Zudem ergibt sich dass von außen wirkende Lasten auf die Rückwand auf möglichst kurzem Weg über die Exzenter in das Gerät, d. h. ins Bodenmodul eingeleitet werden. Aufgrund der Exzenterfixierung ergeben sich von außen sichtbare Spaltbilder, die hierbei möglichst eng und gleichmäßig ausfallen.

Als Aufnahme in der Rückwand dienen für die Exzenter horizontal durchgestellte Langlöcher, da die Y-Richtung der Rückwand schon über den Mittelzapfen im Bodenmodul angegeben ist. Der Mittelzapfen ist auch der Drehpunkt, um den sich die Rückwand in einem gewissen Bereich drehen kann. Die Exzenter als solches sind hierbei zum Einfrieren der ausgerichteten Rückwand vorgesehen, d. h. eine Verdrehung der Rückwand ist dann nicht mehr möglich. Die Exzenter geben dabei keine Ausrichtung in der Höhenposition der Rückwand vor. Die Rückwand bleibt danach trotzdem bewusst in X-Richtung im kleinen Maße ein paar Millimeter beweglich, um sich der Toleranz des Gesamtgerätes anpassen zu können. Die durchgestellten horizontalen Langlöcher sind hierzu mit umlaufenden Radien für eine leichtere Montage der Exzenter ausgestattet. Die aus Kunststoff gefertigten Exzenter sitzen somit nicht auf einer dünnen Schnittkante des Bleches auf, sondern liegen auf einer größeren glatten Blechfläche auf, so dass die Flächenpressung des Kunststoffzapfens auf dem Blech günstiger ausfällt. Vertikal wirkende Lasten werden auf die Rückwand über die beiden Exzenter abgefangen und nah bei den Füßen ins Bodenmodul eingeleitet. Daher ist der Kraftfluss von der Rückwand über die Exzenter und das Bodenmodul in die Füße günstiger Weise kurz und geradlinig, so dass die übrige Struktur des Bodenmoduls dadurch nicht belastet wird.

Die Exzenter werden über im Bodenmodul angeformte Führungszapfen gelagert bzw. geführt. Des Weiteren ist am Exzenter ein Verzahnungsprofil angebracht, welches in ein passendes Gegenprofil im Bodenmodul greift, wenn der Exzenter in Endposition kommt. So kann der Exzenter bei der Montage in kleinen Schritten immer weiter gedreht werden, bis die Lochzapfenüberdeckung passend ist und der Exzenter sich nahezu kräftefrei in das Langloch der Rückwand fügen lässt und dann in Endposition im Bodenmodul kommt. Der Exzenter passt bei normaler Toleranzlage in nur ein bis zwei Verzahnungspositionen. Die Verzahnung kommt in Eingriff und der Exzenter wird in der Endposition mittels einer Schraube fixiert. Der Führungszapfen zusammen mit der Schraube übernehmen die Weiterleitung des Kraftflusses vom Exzenter ins Bodenmodul, vom Bodenmodul wird dann der Kraftfluss in die Füße geleitet. Für den Kundendienst kann die eingestellte verdrehte Position der beiden Exzenter auf der Rückwand vor der Demontage markiert werden, die Exzenter haben hierfür eine sichtbare Rippe angeformt, damit wird auch die Verdrehung des Exzenters in der Montage und Demontage vereinfacht. So kann der Kundendienst später über diese Position wieder genau die gleiche Gehäuseform herstellen, ohne dafür Nachmessungen durchzuführen. Erfindungsgemäß wird hierzu gemäß den Merkmalen vorgeschlagen, dass zum rahmenlosen Aufbau des Gehäuses die Rückwand mittels einer angeordneten Öffnung an einen am Bodenmodul angeformten Zapfen unter einer in horizontal und vertikal ausgerichteten Vorjustage ansetzbar ist und wobei zwischen Bodenmodul und Rückwand wenigstens ein von außen zugängliches Fixierelement vorgesehen ist, welches eine Fixierung der Rückwand quer zur horizontalen und vertikalen Ausrichtung der Rückwand an dem Bodenmodul bewirkt. Es versteht sich nun von selbst, dass der Monteur die Rückwand lediglich für die Montage auf den angeformten Zapfen am Bodenmodul einfädeln muss, diese dann in Vertikal- und Horizontalrichtung auszurichten hat, wobei er dann mit dem Fixierelement die aufgefädelte Rückwand für eine Endpositionierung fixieren kann. Dabei ist je eine Fixierung im Bereich der am Bodenmodul angeordneten Stützfüße vorgesehen.

Erfindungsgemäß wird mittels der beidseits angeordneten Fixierungen eine arretierte Fixlage der Rückwand an dem Bodenmodul bewirkt. Die einzelne Fixierung besteht aus einer Exzenterhülse, welche auf einem am Bodenmodul angeformten Führungszapfen drehbar gelagert ist.

Mittels der beidseits angeordneten Exzenterhülsen ist die fixierte Lage der Rückwand an dem Bodenmodul arretierbar, wobei an der jeweiligen Exzenterhülse eine Handhabe zur Verdrehung angeformt ist, die gleichzeitig als Markierungsmarke für die Exzenterstellung bzw. -lage verwendbar ist, wenn nach einer Demontage der Rückwand diese wieder angesetzt werden muss.

Nach einer vorteilhaften Ausgestaltung ist der Zapfen als solches als angeformter Mittelzapfen am Bodenmodul ausgebildet. Zudem bildet die Raumkurve der Exzenterhülse eine Anlage für den Rand eines in der Rückwand angeordneten horizontal ausgerichteten Langlochs. Mittels der beidseits angeordneten Exzenterhülsen ist die fixierte Lage der Rückwand an dem Bodenmodul arretierbar, wobei die Exzenterhülse mittels einer in der Exzenterhülsenachse angeordneten Schraube gegenüber dem Führungszapfen festsetzbar ist.

In vorteilhafter Weiterbildung weisen die Exzenterhülsen und die Führungszapfen eine leichte Konizität auf, und zwar derart, dass die Exzenterhülse auf dem Führungszapfen formschlüssig angebracht werden kann. An der Exzenterhülse ist einsteckseitig am Rand ein Verzahnungsprofil angeformt, welches mit einem am Führungszapfen angeordneten Verzahnungsprofilring in festgelegtem Zustand eine Formschlussverbindung bildet.

Ausführungsbeispiele der Erfindung sind in den Zeichnungen rein schematisch dargestellt und werden nachfolgend näher beschrieben. Es zeigt:
- Figur 1: eine perspektivische Teildarstellung des Gehäuses im unteren rechten Bereich, und zwar hier von der Rückseite her, wobei in explosionsartiger Darstellung das von außen zugängliche Fixierelement gezeigt wird;
- Figur 2: zeigt eine untere Frontansicht der Rückwand mit dem Mittelzapfen und den beiden im Fußbereich angeordneten Fixierelementen in einer ersten Ansicht;
- Figur 3: eine weitere Ansicht des unteren Bereichs der Rückwand ohne die Fixierelemente;
- Figur 4: eine perspektivische Ansicht der Exzenterhülse sowie eine Draufsicht auf die Exzentrizität;
- Figur 5: eine geschnittene Seitenansicht der Exzenterhülse im aufgesetztem Zustand auf den Führungszapfen mit Schraube; und
- Figur 6: eine geschnittene Ansicht des Führungszapfens ohne Exzenterhülse.

Die Figur 1 zeigt nur einen Teilbereich eines Gehäuses 1 für Haushaltsgeräte wie beispielsweise einen Wäschetrockner, eine Waschmaschine oder dergleichen, welches in seiner Grundbauform ein Bodenmodul 2, eine nicht näher dargestellte Vorderwand sowie mittels einer Traverse verbundene Seitenwände und eine Rückwand 3 umfasst. Wie insbesondere aus der Zusammenschau der Figuren 1 und 2 zu erkennen ist, ist zum rahmenlosen Aufbau des Gehäuses 1 die Rückwand 3 mittels einer Öffnung 4 an einem am Bodenmodul 2 angeformten Zapfen 5 unter einer in horizontal und vertikal ausgerichteter Vorjustage ansetzbar. Dabei ist zwischen dem Bodenmodul 2 und der Rückwand 3 wenigstens ein von außen zugängliches Fixierelement 6 vorgesehen ist, welches eine Fixierung der Rückwand 2 quer zur horizontalen und vertikalen Ausrichtung der Rückwand 3 an dem Bodenmodul 2 bewirkt.

Dabei ist je eine Fixierung 6.1 und 6.2 im Bereich der im Bodenmodul 2 angeordneten Stützfüße 7.1 und 7.2 vorgesehen. Mit den beiden angeordneten Fixierungen 6.1 und 6.2 ist eine arretierte Fixlage der Rückwand 3 an dem Bodenmodul 2 herstellbar. Das heißt, wenn die Fixierungen 6.1 und 6.2 eingebracht sind, wie dies in der Figur 2 dargestellt ist, ist keine Kippbewegung mehr um den Zapfen 5 möglich. Die Bewegung ist dann quasi eingefroren.

Wie insbesondere aus der Figur 2 und 3 zu erkennen ist, ist der Zapfen 5 als angeformter Mittelzapfen am Bodenmodul 2 ausgebildet. Die einzelne Fixierung 6.1, 6.2 besteht aus einer Exzenterhülse 8, wie diese in der Figur 1, 4 und in der Figur 5 dargestellt ist. Die Exzenterhülse 8 ist hierbei auf einem am Bodenmodul 2 angeformten Führungszapfen 9 drehbar gelagert. Wie aus der Figur 4 zu erkennen ist, bildet die Raumkurve 10 der Exzenterhülse 8 eine Anlage für den Rand 11 eines in der Rückwand 3 angeordneten horizontal ausgerichteten Langlochs 12, wie dies aus der Figur 3 und 4 zu erkennen ist. Dabei ist mittels der beidseits angeordneten Exzenterhülsen 8 die fixierte Lage der Rückwand 3 an dem Bodenmodul 2 arretierbar. Die Exzentrizität 8.1 der Exzenterhülse 8 wird hierbei zwischen der Anlage am Führungszapfen (9) und der Anlage der Exzenterhülse (8) am Rand (11) gebildet.

Wie aus der Figur 1 und 5 zu erkennen ist, ist die Exzenterhülse 8 mittels einer in der Exzenterhülse 8 axial angeordneten Schraube 13 gegenüber dem Führungszapfen 9 festsetzbar. Ist also die Exzenterhülse 8 eingebracht und hat ihre Anlage durch Verdrehen zur Rückwand 3, besteht nun die Möglichkeit, die Exzenterhülse 8 mit der Schraube auf dem Führungszapfen 9 festzusetzen. Hierbei weisen die Exzenterhülse 8 und der Führungszapfen 9 eine leichte Konizität auf, so dass die Exzenterhülse 8 auf dem Führungszapfen 9 formschlüssig angebracht werden kann.

Um insbesondere ein formschlüssiges Festsetzen der Exzenterhülse 8 auf dem Führungszapfen 9 zu erreichen, ist an der Exzenterhülse 8 einsteckseitig am Rand ein Verzahnungsprofil 14 angeformt, welches mit einem am Führungszapfen 9 angeordneten Verzahnungsprofilring 15 in festgelegtem Zustand in Formverbindung steht. Somit versteht es sich, dass wenn die Exzenterhülse 8 eingebracht ist und diese nach dem Verdrehen verschraubt ist, zudem in Formschlussverbindung mit dem Führungszapfen 9 steht in Folge der Zahnprofilierungen 14, 15.

In Weiterbildung der Exzenterhülse 8 ist eine sog. Handhabe 16 zur Verdrehung außen angeformt. Dabei ist nach einer vorteilhaften Ausgestaltung der Erfindung die Handhabe 16 auch als Markierung für die Exzentereinstellung bzw. -lage verwendbar, wenn beispielsweise der Monteur die Rückwand 3 abbauen muss, wobei er dann in Folge der vorgegebenen Lage der Markierung erkennen kann, wie die Exzenterhülse 8 vor der Demontage auf dem Führungszapfen festgelegt war.

### Bezugszeichenliste:

- 1: Gehäuse
- 2: Bodenmodul
- 3: Rückwand
- 4: Öffnung
- 5: Zapfen
- 6: Fixierelement 1, 2
- 7: Stützfüße 1, 2
- 8: Exzenterhülse
- 8.1: Exzentrizität
- 9: Führungszapfen
- 10: Raumkurve
- 11: Rand
- 12: Langloch
- 13: Schraube
- 14: Verzahnungsprofil
- 15: Verzahnungsprofilring
- 16: Handhabe

## Patentansprüche

1. Gehäuse (1) für Haushaltsgeräte wie beispielsweise einen Wäschetrockner, eine Waschmaschine oder dergleichen, welches in seiner Grundbauform ein Bodenmodul (2), eine Vorderwand sowie mittels einer Traverse verbundene Seitenwände und eine Rückwand (3) umfasst,
**dadurch gekennzeichnet,**
**dass** die Rückwand (3) zum rahmenlosen Aufbau des Gehäuses (1) mittels einer Öffnung (4) an einem am Bodenmodul (2) angeformten Zapfen (5) in einer horizontal und vertikal ausgerichteten Vorjustage ansetzbar ist und zwischen Bodenmodul (2) und Rückwand (3) von außen zugängliche Fixierelemente (6) vorgesehen sind, welche eine Fixierung der Rückwand (3) quer zur horizontalen und vertikalen Ausrichtung der Rückwand (3) an dem Bodenmodul (2) in einer arretierten Fixlage bewirken und je eine der Fixierungen (6.1) und (6.2) im Bereich der am Bodenmodul (2) angeordneten Stützfüße (7.1) und (7.2) vorgesehen ist, wobei die einzelne Fixierung (6.1, 6.2) aus einer Exzenterhülse (8) besteht, welche auf einem am Bodenmodul (2) angeformten Führungszapfen (9) drehbar gelagert ist und wobei an der Exzenterhülse (8) eine Handhabe (16) zur Verdrehung angeformt ist, die als Markierungsmarke für die Exzenterstellung bzw. -lage verwendbar ist.

2. Gehäuse nach Anspruch 1,
**dadurch gekennzeichnet,**
**dass** der Zapfen (5) als angeformter Mittelzapfen am Bodenmodul (2) ausgebildet ist.

3. Gehäuse nach Anspruch 1,
**dadurch gekennzeichnet,**
**dass** eine Raumkurve (10) der Exzenterhülse (8) eine Anlage für den Rand (11) eines in der Rückwand (3) angeordneten horizontal ausgerichteten Langlochs (12) bildet.

4. Gehäuse nach Anspruch 3,
**dadurch gekennzeichnet,**
**dass** die Exzentrizität (8.1) der Exzenterhülse (8) zwischen der Anlage am Führungszapfen (9) und der Anlage der Exzenterhülse (8) am Rand (11) gebildet ist.

5. Gehäuse nach einem der Ansprüche 1 bis 4,
**dadurch gekennzeichnet,**
**dass** die Exzenterhülse (8) mittels einer in der Exzenterhülse (8) axial angeordneten Schraube (13) gegenüber dem Führungszapfen (9) festsetzbar ist.

6. Gehäuse nach Anspruch 5,
**dadurch gekennzeichnet,**
**dass** mittels der beidseits angeordneten Exzenterhülsen (8) die fixierte Lage der Rückwand (3) an dem Bodenmodul arretierbar ist, ohne die Lage der Rückwand in x-Richtung, d. h. in Richtung der Schraube (13) zu fixieren.

7. Gehäuse nach Anspruch 6,
**dadurch gekennzeichnet,**
**dass** die Exzenterhülse (8) und der Führungszapfen (9) eine leichte Konizität aufweisen, derart, dass die Exzenterhülse (8) auf dem Führungszapfen (9) formschlüssig angebracht werden kann.

8. Gehäuse nach Anspruch 1 bis 7 ,
**dadurch gekennzeichnet,**
**dass** an der Exzenterhülse (8) einsteckseitig am Rand ein Verzahnungsprofil (14) angeformt ist, welches mit einem am Führungszapfen (9) angeordneten Verzahnungsprofilring (15) im festgelegten Zustand in Formschlussverbindung steht.

## Claims

1. Housing (1) for household appliances such as a tumble dryer, a washing machine or the like, which, in its basic form, comprises a base module (2), a front wall, side walls connected by means of a crossbeam, and a rear wall (3),
**characterised in that**,
in order to construct the housing (1) without a frame, the rear wall (3), in a horizontally and vertically oriented preadjustment, can be positioned, by means of an opening (4), on a pin (5) which is integrally formed on the base module (2), and fixing elements (6) which can be accessed from the outside are provided between the base module (2) and the rear wall (3), which fixing elements fix the rear wall (3) to the base module (2) in a locked fixing position transversely to the horizontal and vertical orientation of the rear wall (3), and each of the fixing means (6.1) and (6.2) is provided in the region of the support feet (7.1) and (7.2) arranged on the base module (2), the individual fixing means (6.1, 6.2) consisting of an eccentric sleeve (8) which is rotatably mounted on a guide pin (9) integrally formed on the base module (2), and a handle (16) being integrally formed on the eccentric sleeve (8) for rotation, which handle can be used as a marking tag for the eccentric position.

2. Housing according to claim 1,
**characterised in that**
the pin (5) is formed as an integrally formed central pin on the base module (2).

3. Housing according to claim 1,
**characterised in that**
a three-dimensional curve (10) of the eccentric sleeve (8) forms a rest for the edge (11) of a horizontally oriented elongate hole (12) arranged in the rear wall (3).

4. Housing according to claim 3,
**characterised in that**
the eccentricity (8.1) of the eccentric sleeve (8) is formed between the rest on the guide pin (9) and the rest of the eccentric sleeve (8) on the edge (11).

5. Housing according to any of claims 1 to 4,
**characterised in that**
the eccentric sleeve (8) can be secured relative to the guide pin (9) by means of a screw (13) which is arranged axially in the eccentric sleeve (8).

6. Housing according to claim 5,
**characterised in that**
the fixed position of the rear wall (3) can be locked to the base module by means of the eccentric sleeve (8) which is arranged on both sides, without fixing the position of the rear wall in an x direction, i.e. in the direction of the screw (13).

7. Housing according to claim 6,
**characterised in that**
the eccentric sleeve (8) and the guide pin (9) taper slightly such that the eccentric sleeve (8) can be positively attached to the guide pin (9).

8. Housing according to claims 1 to 7,
**characterised in that**
a toothing profile (14) is integrally formed on the edge of the eccentric sleeve (8) on the insertion side, which profile is in positive engagement with a toothing profile ring (15) arranged on the guide pin (9) in the secured state.

## Revendications

1. Carter (1) pour appareils électroménagers, comme par exemple un sèche-linge, une machine à laver ou similaire, lequel, dans sa forme de base, comprend un module de fond (2), une paroi avant ainsi que des parois latérales raccordées au moyen d'une traverse, et une paroi arrière (3),
**caractérisé en ce que**
la paroi arrière (3) peut, pour le montage sans cadre du carter (1), au moyen d'une ouverture (4), être posée sur un tenon (5) formé sur le module de fond (2) dans un préajustement orienté horizontalement et verticalement, et des éléments de fixation (6) accessibles à partir de l'extérieur sont prévus entre le module de fond (2) et la paroi arrière (3), lesquels occasionnent une fixation de la paroi arrière (3) transversalement à l'orientation horizontale et verticale de la paroi arrière (3) sur le module de fond (2) dans une position fixe bloquée, et respectivement une des fixations (6.1) et (6.2) est prévue dans la zone des pieds d'appui (7.1) et (7.2) disposés sur le module de fond (2), dans lequel la fixation individuelle (6.1, 6.2) se compose d'une douille excentrique (8), laquelle est supportée en rotation sur un tenon de guidage (9) formé sur le module de fond (2), et dans lequel une poignée (16) est formée sur la douille excentrique (8) pour la torsion et peut être utilisée en tant que repère de marquage pour la position ou respectivement l'emplacement excentrique,

2. Carter selon la revendication 1,
**caractérisé en ce que**
le tenon (5) est constitué en tant que tenon central formé sur le module de fond (2).

3. Carter selon la revendication 1,
**caractérisé en ce**
**qu'**une courbe à trois dimensions (10) de la douille excentrique (8) forme un appui pour le bord (11) d'un trou oblong (12) orienté horizontalement disposé dans la paroi arrière (3).

4. Carter selon la revendication 3,
**caractérisé en ce que**
l'excentricité (8.1) de la douille excentrique (8) est formée entre l'appui sur le tenon de guidage (9) et l'appui de la douille excentrique (8) sur le bord (11).

5. Carter selon l'une des revendications 1 à 4,
**caractérisé en ce que**
la douille excentrique (8) peut être immobilisée par rapport au tenon de guidage (9) au moyen d'une vis (13) disposée axialement dans la douille excentrique (8).

6. Carter selon la revendication 5,
**caractérisé en ce que**,
au moyen des douilles excentriques (8) disposées des deux côtés, l'emplacement fixé de la paroi arrière (3) sur le module de fond peut être bloqué sans fixer l'emplacement de la paroi arrière dans la direction x, c'est-à-dire en direction de la vis (13).

7. Carter selon la revendication 6,
**caractérisé en ce que**
la douille excentrique (8) et le tenon de guidage (9) présentent une légère conicité de telle sorte que la douille excentrique (8) peut être mise en place par liaison de forme sur le tenon de guidage (9).

8. Carter selon les revendications 1 à 7,
**caractérisé en ce que**,
sur la douille excentrique (8), il est formé, côté insertion sur le bord, un profil de denture (14), lequel, dans l'état immobilisé, est en raccordement par liaison de forme avec une bague de profil de denture (15) disposée sur le tenon de guidage (9).
